# EUROPÄISCHE PATENTSCHRIFT

(11) **EP 2 143 854 B1**
(45) Veröffentlichungstag und Bekanntmachung des Hinweises auf die Patenterteilung: **18.11.2015**
(21) Anmeldenummer: 08012249.2
(22) Anmeldetag: 07.07.2008
(51) Int. Cl.: E04F 15/18, E04F 19/04, E04F 15/14

(54) **Dehnungsfugenstreifen für Estrichböden**
Elongation splice strips for screed floors
Bandes de joints de dilatation pour sols en ciment

(43) Veröffentlichungstag der Anmeldung: 13.01.2010
(73) Patentinhaber: Quithell Kunststofftechnik GmbH, 30916 Isernhagen (DE)
(72) Erfinder: Quittmann, Jürgen, 16928 Helle (DE)
(74) Vertreter: Ter Meer Steinmeister & Partner

(56) Entgegenhaltungen:
- EP-A- 1 024 235
- EP-A- 1 130 190
- EP-A1- 2 065 534
- DE-A1- 10 255 598
- DE-A1- 19 823 419
- DE-A1-102004 054 099
- DE-U1- 29 704 323
- DE-U1-202005 016 222
- DE-U1-202007 007 828

## Beschreibung

Die Erfindung betrifft einen Dehnungsfugenstreifen für Estrichböden, mit einem aufragenden Schenkel, der mindestens eine Schicht aus Schaumkunststoff und mindestens auf einer Seite eine luftdurchlässige aber wasserfeste Decklage aufweist, die zu einem abgewinkelten Fuß verlängert ist.

Solche Dehnungsfugenstreifen werden beim Gießen von Estrichböden so auf einer Unterlage aufgestellt, daß sie in der Estrichschicht oder an deren Rand eine Dehnungsfuge bilden, die Wärmeausdehnungen des Estrichs ausgleichen kann. Bei am Rand der Estrichschicht angeordneten Dehnungsfugenstreifen, die mit ihrem aufragenden Schenkel an einer angrenzenden Wand anliegen, spricht man auch von Randdämmstreifen. Diese dienen zugleich dazu, die Entstehung von Schall- und Wärmebrücken zu verhindern.

Aus DE 20 2005 016 222 U1 ist ein Randdämmstreifen dieser Art bekannt, bei dem die Decklage aus dichterem Schaumkunststoff besteht, mit allen Merkmalen des Oberbegriffs von Anspruch 1.

DE 10 2004 054 099 A1 beschreibt ein Dämmsystem zur Trittschalldämmung mit einem Randdämmstreifen, der eine Schaumlage, eine Vlieslage, eine Schutzfolie und ein reißfestes Gittergewebe aufweist, wobei die Vlieslage, die Schutzfolie und das Gittergewebe sich in den Bereich eines Klebestreifens erstrecken, mit dem der Randdämmstreifen auf die Oberseite des Fußbodenaufbaus aufgeklebt wird.

DE 297 04 323 U1 beschreibt eine Dichtbahn oder ein Dichtband als Verbindungselement im Baugewerbe, das eine wasserundurchlässige Zwischenschicht aufweist, die auf einer oder beiden Seiten mit einem Vlies belegt ist. Die wasserundurchlässige Zwischenschicht ist diffusionsfähig und wasserdampfdurchlässig und kann beispielsweise eine Folie sein. Für das Vlies werden Fasern aus Polyester, Polyamiden, Polyethylen und Polypropylen als geeignet beschrieben.

DE 198 23 419 A1 betrifft ein Zwischen-Sparren-Dämmsystem mit einer Dämmung in Form einer aufrollbaren, mit einer beidseitig randüberstehenden, luftsperrenden Folie kaschierten offenporigen Dämmschicht in Sparrenstärke. Auf einer Seite ist auf die Dämmschicht eine wasserdichte, aber wasserdampfdurchlässige Folie (Dachunterspannbahn) aufkaschiert. Die Dachunterspannbahn besitzt nach außen weisend ein Vlies aus Polyethylen, Polypropylen oder dergleichen, welches wasser- und wasserdampfdurchlässig ist. An das Vlies schließt sich innenseitig eine Membran an, die wasser-undurchlässig aber wasserdampfdurchlässig ist. Die Membran kann aus einem verhauteten Polypropylen-Mikrospinnvlies (Meltblown-Vlies) ausgebildet sein.

DE 102 55 598 A1 beschreibt ein selbstklebendes Dichtungsband zum Abdichten von Fenster- oder Türstöcken gegen Wandflächen eines Gebäudes. Das Dichtungsband hat als Trägermaterial eine Dichtfolie aus dampfdiffusionsoffenem Kunststoffvlies, beispielsweise Polyurethan-, Polyacrylat-, Polyester- oder Polypropylenvlies. Die Dichtfolie trägt auf ihren Oberflächen Klebeschichten.

Aufgabe der Erfindung ist es, einen Dehnungsfugenstreifen zu schaffen, der besser an angrenzenden Materialien haftet.

Diese Aufgabe wird erfindungsgemäß dadurch gelöst, daß die Decklage ein Vlies aus thermisch gebundenen Kunststoffasern ist, wobei die Decklage wasserdicht ist oder zumindest auf der Außenseite eine wasserundurchlässige Haut aufweist.

Das Vlies bildet eine Haftbrücke, die für eine bessere Bindung des Dehnungsfugenstreifens an andere Materialien sorgt, insbesondere an sogenannte Sanierungsestriche, Spachtelmassen und dergleichen.

Dadurch, daß der Schaumkunststoff im flachen Zustand mit dem Vlies kaschiert wird, läßt sich der aufragende Schenkel im flachen Zustand so fixieren, daß eine etwaige herstellungs- oder lagerungsbedingte Vorkrümmung weitgehend eliminiert wird. Man erhält so eine ebene, brettartige Struktur, die sich sauber aufstellen bzw. an die Wand anlegen läßt. Der verlängerte und zu einem Fuß abgewinkelte Teil der Decklage stützt sich auf der beispielsweise durch eine Wärmedämmung gebildeten Unterlage ab und hat, bei einem Randdämmstreifen, aufgrund seiner elastischen Eigenschaften die Tendenz, den Wandanlageschenkel stets gegen die Wand zu verschwenken und vorzuspannen, so daß eine sichere Anlage des Wandanlageschenkels an der Wand gewährleistet ist. Bei frei aufgestellten Dehnungsfugenstreifen mit Füßen auf beiden Seiten hält diese Vorspannung den aufragenden Schenkel stabil in seiner Position.

Vorteilhafte Ausgestaltungen und Weiterbildungen der Erfindung ergeben sich aus den Unteransprüchen.

Sowohl die Decklage als auch die Schaumkunststoffschicht können beispielsweise aus Polyethylen- oder Polypropylen bestehen. Die Verwendung gleicher Kunststoffe ermöglicht eine sortenreine Entsorgung.

Die Decklage ist luftdurchlässig, ist jedoch an der Oberfläche so verdichtet, daß sie eine wasserundurchlässige Haut bildet. Der durch die verlängerte Decklage gebildete Fuß läßt sich dann mit einer luft- und wasserdichten Folie verkleben, die eine Unterlage für den Fließestrich bildet. So erhält man eine wasserdichte "Wanne" für den Fließestrich. Besonders vorteilhaft ist dabei, daß die Decklage luftdurchlässig ist, so daß Luft nach außen entweichen kann, wenn Luftblasen, die sich unter der Folie gebildet haben, zum Rand hin ausgestrichen werden.

Im folgenden werden Ausführungsbeispiele der Erfindung anhand der Zeichnung näher erläutert.

Es zeigen:
- Fig. 1: einen horizontalen Schnitt durch einen Randdämmstreifen;
- Fig. 2: einen vertikalen Schnitt durch den Randdämmstreifen nach Figur 2;
- Fig. 3: einen horizontalen Schnitt durch einen frei aufgestellten Dehnungsfugenstreifen;
- Fig. 4: einen vertikalen Schnitt durch den Dehnungsfugenstreifen nach Figur 3;
- Fig. 5: eine perspektivische Ansicht eines Abschnitts einer Schaumkunststoffschicht, zur Illustration der intrinsischen Krümmung einer solchen Schicht;
- Fig. 6: einen horizontalen Schnitt durch eine mit dem Randdämmstreifen nach Figuren 1 und 2 gebildete Innenecke; und
- Fig. 7 und 8: Schnittdarstellungen eines Randdämmstreifens gemäß der Erfindung in verschiedenen Einbausituationen.

Der in Figur 1 gezeigte Dehnungsfugenstreifen dient als Randdämmstreifen und weist einen aufragenden Schenkel 10 (Wandanlageschenkel) und einen rechtwinklig davon abgewinkelten Fuß 12 auf. Der Schenkel 10 hat eine etwa 0,5 -1 cm dicke Schicht 14 aus relativ grobzelligem Polyethylenschaum. Auf einer Seite ist eine etwa 0,3 bis 1 mm dicke Decklage 16 aufkaschiert, die aus einem luftdurchlässigen aber wasserfesten und reißfesten Vlies aus thermisch gebundenen (thermobonded) Kunststoffasern besteht, vorzugsweise ebenfalls aus Polyethylen. Die Decklage 16 bildet den abgewinkelten Fuß 12 (Fig. 2) und ist zumindest auf der Außen- bzw. Oberseite so verdichtet, daß dort eine wasserdichte, im gezeigten Beispiel etwas genarbte Haut gebildet wird. Die durch das Vlies gebildete Deckschicht hat daher eine relativ große Steifigkeit.

Weiterhin ist in Figur 2 zu erkennen, daß der Schenkel 10 in der Nähe seines oberen Randes durch mehrere randparallele, von der Rückseite her eingebrachte Einschnitte 20 vorgeschwächt ist, die die Decklage 16 und einen Teil Schicht 14 durchtrennen. Dies ermöglicht es, nach dem Abbinden des Estrichs die überstehenden Teile des Schenkels 10 einfach zu entfernen, indem die verbleibende Materialbrücke der Schicht 14 in Höhe der jeweils gewünschten Vorschwächungslinie abgerissen wird.

Figuren 3 und 4 zeigen analog zu Figuren 1 und 2 einen frei aufgestellten Dehnungsfugenstreifen, der den gleichen Aufbau wie der Randdämmstreifen nach Fig. 1 und 2 hat, nur mit dem Unterschied, daß Decklagen 16, 18 und Füße 12 aus dem Vlies auf beiden Seiten vorgesehen sind. Die Decklagen 16, 18 reichen in diesem Beispiel nicht ganz so hoch wie die mittlere Schicht 14, so daß diese sich leichter abschneiden läßt.

Figur 5 zeigt einen Abschnitt der Schicht 14 in ihrem natürlichen Zustand vor dem Aufkaschieren der Decklagen. Man erkennt, daß diese Schicht sowohl im Querschnitt als auch in Längsrichtung gekrümmt ist. Die entsprechenden Krümmungen sind mit R1 und R2 bezeichnet. Wenn die Schicht 14 im ebenen Zustand mit wenigstens einer der Decklagen 16, 18 kaschiert wird, werden diese Krümmungen beseitigt.

Figur 6 zeigt in einem horizontalen Schnitt die Ausbildung einer Innenecke. Der Fuß 12 wird an der Innenecke eingeschnitten, so daß sich beim Abwinkeln die beiden getrennten Abschnitte des Fußes flach übereinanderlegen. In dem in Figur 6 gezeigten Beispiel ist die Schicht 14 auf beiden Seiten mit den Decklagen 16, 18 kaschiert, doch wurde die Flexibilität des Wandanlageschenkels dadurch erhöht, daß die Decklage 18 und ein Teil der Schicht 14 mit Hilfe eines Einschnittes 22 durchtrennt wurden, so daß sie an der Knickstelle auseinanderklaffen können.

Figur 7 zeigt ein Beispiel eines Randdämmstreifens mit einer an den Fuß 12 angeklebten Folie 24. Die Schicht 14 lehnt sich an eine Wand 26 an und steht mit ihrem unteren Rand auf einer Trittschalldämmung 28 auf, die auf einer beispielsweise durch Beton gebildeten Bodenfläche 30 verlegt ist. Die Folie 24 bildet auf der Trittschalldämmung eine wasserdichte Unterlage für den Fließestrich.

Beim Verlegen der Folie 24 kommt es leicht zur Bildung von Luftblasen 32, die dann, wenn sie nicht entfernt werden, zu unerwünschten Hohlräumen unter dem Estrichboden führen.

Häufig weist auch die Bodenfläche 30 kleine Unebenheiten auf, oder es liegen noch kleine Steinchen 34 auf dem Boden, die dann zu einem Kippeln der Trittschalldämmung 28 führen können, wie ein Vergleich der Figuren 7 und 8 zeigt. Wenn nun Folie 24 in Randnähe belastet wird, so daß die Trittschalldämmung 28 in die in Figur 8 gezeigte Position kippt und/oder etwas komprimiert wird, so sollte vermieden werden, daß der Schenkel 10 von der Wand 26 weg schwenkt und ein unerwünschter Hohlraum zwischen der Wand 26 einerseits und dem Schenkel 10 entsteht.

Mit dem erfindungsgemäßen Randdämmstreifen lassen sich diese Probleme auf elegante Weise vermeiden. Bei diesem Randdämmstreifen bildet die Decklage 16 eine wasserundurchlässige Haut, die dicht mit der Folie 24 verklebt wird. Da die Decklage luftdurchlässig ist, kann die Luft aus den Luftblasen 32 zur Wand 26 hin entweichen.

Im Hinblick auf die Instabilität der Trittschalldämmung 28 erweist es sich außerdem als sehr vorteilhaft, daß Decklage 16 an der Knickstelle zwischen Wandanlageschenkel und Fuß elastisch ist und die Tendenz hat, den Wandanlageschenkel so zu verschwenken, daß er stets unter Spannung an der Wand 26 anliegt. Wenn nun die Trittschalldämmung 28 in der in Figur 8 gezeigten Weise nachgibt, so senkt sich der Schenkel 10 allenfalls etwas ab, wird jedoch durch die von der Decklage 16 erzeugte Kraft F auch weiterhin gegen die Wand 26 vorgespannt. So läßt sich die Entstehung unerwünschter Hohlräume wirksam vermeiden.

In Figuren 7 und 8 ist außerdem ein doppelseitiges Klebeband 36 angedeutet, das dazu dient, den Fuß 12 mit der Trittschalldämmung 28 zu verkleben. Im Anlieferungszustand ist das doppelseitige Klebeband 36 durch einen abziehbaren Schutzstreifen abgedeckt. Ein entsprechendes doppelseitiges Klebeband kann auch an der Oberseite des Fußes 20 vorgesehen sein, um den Fuß mit der Folie 24 zu verkleben.

In modifizierten, nicht gezeigten Ausführungsformen kann der Schenkel 10 auch zusätzlich durch Verstärkungsschichten versteift sein, beispielsweise durch Stegplatten, wie aus DE 10 2005 045 278 A1 bekannt ist, oder durch Mehrschicht-Kunststoffolien mit Wellpappstruktur, wie aus EP 1 710 370 A1 bekannt ist.

## Patentansprüche

1. Dehnungsfugenstreifen für Estrichböden, mit einem aufragenden Schenkel (10), der mindestens eine Schicht (14) aus Schaumkunststoff und mindestens auf einer Seite eine luftdurchlässige aber wasserfeste Decklage (16, 18) aufweist, die zu einem abgewinkelten Fuß (12) verlängert ist, wobei die Decklage (16, 18) wasserdicht ist oder zumindest auf der Außenseite eine wasserundurchlässige Haut aufweist, **dadurch gekennzeichnet, daß** die Decklage (16, 18) ein Vlies aus thermisch gebundenen Kunststoffasern ist.

2. Dehnungsfugenstreifen nach Anspruch 1, **dadurch gekennzeichnet, daß** alle Schichten (14, 16, 18) des aufragenden Schenkels (10) aus demselben Material, beispielsweise aus Polyethylen bestehen.

3. Dehnungsfugenstreifen nach einem der vorstehenden Ansprüche, **dadurch gekennzeichnet, daß** der Fuß (12) an seiner Oberseite mit dem Rand einer Folienunterlage (24) für die Estrichschicht dicht verbunden ist.

4. Dehnungsfugenstreifen nach einem der vorstehenden Ansprüche, **dadurch gekennzeichnet, daß** der Fuß (12) an seiner Oberseite und/oder Unterseite ein doppelseitiges Klebeband (38) aufweist.

5. Dehnungsfugenstreifen nach einem der vorstehenden Ansprüche, **dadurch gekennzeichnet, daß** die Decklage (16, 18) eine genarbte Oberfläche hat.

6. Dehnungsfugenstreifen nach einem der vorstehenden Ansprüche, **dadurch gekennzeichnet, dass** die Decklage (16, 18) zumindest auf der Außenseite so verdichtet ist, daß dort die wasserdichte Haut gebildet wird.

## Claims

1. Expansion joint strip for screed floors, having an upright wing (10) which comprises at least one layer (14) of foam plastic and, at least on one side, a top layer (16, 18) that is permeable to air but waterproofed and that is extended to form an angled base (12), wherein the top layer (16, 18) is watertight or at least comprises a skin on its outer side that is impermeable to water, **characterized in that** the top layer (16, 18) is a non-woven fabric of thermo-bonded plastic fibers.

2. Expansion joint strip according to claim 1, **characterized in that** all layers (14, 16, 18) of the upright wing (10) consist of a same material, for example, polyethylene.

3. Expansion joint strip according to any one of the preceding claims, **characterized in that** the base (12) is tightly joined to the margin of a foil underlay (24) for the floor screed layer at the top side of the base.

4. Expansion joint strip according to any one of the preceding claims, **characterized in that** the base (12) comprises a double-sided adhesive tape (38) on its top side and/or on its bottom side.

5. Expansion joint strip according to any one of the preceding claims, **characterized in that** the top layer (16, 18) has a grained surface.

6. Expansion joint strip according to any one of the preceding claims, **characterized in that** the top layer (16, 18) is compacted at least on the outer side thereof, such that the watertight skin is formed there.

## Revendications

1. Bande de joint de dilatation pour chape, ayant une patte droite (10) qui comporte au moins une couche (14) de mousse de matière plastique et, au moins sur une face, une couche de surface (16, 18) perméable à l'air mais étanche à l'eau, laquelle couche de surface se prolonge jusqu'à une base coudée (12), dans laquelle la couche de surface (16, 18) est étanche à l'eau ou au moins sur la face extérieure comporte une pellicule imperméable à l'eau , **caractérisée en ce que** la couche de surface (16, 18) est une nappe de fibres de matière plastique thermiquement liées.

2. Bande de joint de dilatation selon la revendication 1, **caractérisée en ce que** toutes les couches (14, 16, 18) de la patte droite (10) sont constituées de la même matière, par exemple du polyéthylène.

3. Bande de joint de dilatation selon l'une des revendications précédentes, **caractérisée en ce que** la base (12) est reliée de manière étanche, sur son côté supérieur, au bord d'un film support (24) pour la couche de chape.

4. Bande de joint de dilatation selon l'une des revendications précédentes, **caractérisée en ce que** la base (12) comporte un ruban adhésif double face (38) sur son côté supérieur et/ou son côté inférieur.

5. Bande de joint de dilatation selon l'une des revendications précédentes, **caractérisée en ce que** la couche de surface (16, 18) a une surface grainée.

6. Bande de joint de dilatation selon l'une des revendications précédentes, **caractérisée en ce que** la couche de surface (16, 18) est compactée au moins sur la face extérieure, de sorte que la pellicule étanche à l'eau y est formée.
